# EUROPÄISCHE PATENTSCHRIFT

(11) **EP 0 266 783 B1**
(45) Veröffentlichungstag und Bekanntmachung des Hinweises auf die Patenterteilung: **18.04.1990**
(21) Anmeldenummer: 87116358.0
(22) Anmeldetag: 06.11.1987
(51) Int. Cl.: F42B 3/18

(54) **Anzündbauteil**
Ignition element
Initiateur pyrotechnique

(30) Priorität: 07.11.1986 DE 3637988
(43) Veröffentlichungstag der Anmeldung: 11.05.1988
(73) Patentinhaber: DIEHL GMBH & CO., 90478 Nürnberg (DE)
(72) Erfinder: Fiedler, Kurt, D-8566 Diepersdorf (DE); Kratz, Bernhard, D-8508 Wendelstein (DE)
(74) Vertreter: Hofmann, Gerhard, Dipl.-Ing. Patentassessor

(56) Entgegenhaltungen:
- EP-A- 0 029 671
- US-A- 2 818 020
- US-A- 3 324 793
- US-A- 3 449 999
- US-A- 3 524 408

## Beschreibung

Die Erfindung betrifft ein Anzündbauteil gemäß dem Oberbegriff des Anspruches 1.

Ein derartiges Anzündbauteil mit integriertem Ableitkondensator zur Verhinderung von Fehlauslösungen aufgrund eingestreuter Störspannungen ist aus der US-A 2 818 020 in Form eines Bechergehäuses bekannt, dessen Öffnung unter Halterung der Anschlußdrähte mittels des Grundkörpers hermetisch verschlossen ist. Über dem Grundkörper ruht dort ein Stopfen, in den ein kammförmig verschalteter Sandwich-Kondensator eingefaßt und an Verbindungsleitungen elektrisch angeschlossen ist, die aus dem Stopfen heraustreten und in eine Füllung aus Primärsprengstoff übergehen, worin zwischen ihnen die Zündbrücke aufgespannt ist.

Ein derartiger Aufbau des klassischen Anzündbauteiles ist ersichtlich fertigungstechnisch aufwendig wegen der Kombination sehr unterschiedlicher Baugruppen und funktionskritisch in bezug auf den Übergang der Zündbrücken-Halterung aus dem Eingußstopfen für den Kondensator in den Primärsprengstoff. Diese Nachteile der komplexen Fertigungsprobleme weist ein elektrisches Anzündelement nicht auf, wie es aus der DE-A 3 502 526 bekannt ist. Denn dort ist unmittelbar auf einer Trägerkörper-Oberfläche eine Struktur aus zwei gegeneinander versetzten Elektrodenbereichen ausgebildet, die durch eine als Zündbrücke dienende elektrisch leitende Verbindung zusammengeschaltet sind. Um aber zwischen diesen in einer Ebene angeordneten und durch die Zündstrecke überbrückten Elektroden eine hinreichende Kapazität für einen ausreichend wirksamen Störschutz-Kondensator zu erzielen, muß ein sehr geringer Elektroden-Abstand vorgesehen sein, was eine entsprechend komplizierte Formgebung für den mäandrischen Verlauf der Zündbrücke bedingt. Daraus resultiert trotz nur geringer Kapazität des Schutzkondensators eine hohe fertigungstechnische und funktionstechnische Problematik wegen der Gefahr ungewollter Abstands-Überbrückungen, die entweder die Funktion des Kondensators oder sogar der Anzündbrücke hinfällig machen.

In Erkenntnis dieser Gegebenheiten liegt der Erfindung die Aufgabe zugrunde, ein Anzündbauteil gattungsgemäßer Art derart auszugestalten, daß es einerseits günstiger zu fertigen ist und andererseits bei hoher Funktionssicherheit den hohen Schutz eines möglichst dicht bei der Zündbrücke gelegenen Ableitkondensators aufweist.

Diese Aufgabe ist erfindungsgemäß dadurch gelöst, daß das gattungsgemäße Anzündbauteil gemäß dem Kennzeichnungsteil des Anspruches 1 ausgelegt ist.

Nach dieser Lösung ist der Träger der Zündbrücke selbst der ihr parallel geschaltete Schutzkondensator, indem entweder der Grundkörper selbst als Dielektrikum eines Schichtkondensators dient oder aber als Träger eines handelsüblichen Chip-Kondensators, zwischen dessen Elektroden-Anschlüssen die Zündbrücke aufgebracht ist.

Der Grundkörper bzw. der Isolierkörper bilden also nicht nur den Träger für die Zündbrücke, sondern zugleich für den Kondensator, wenn sie den Kondensator nicht selbst darstellen. Die Größe des Grundkörpers bzw. Isolierkörpers steht somit für die Bemessung der Kapazität des Schutzkondensators zur Verfügung. Die Enden der Zündbrücke liegen äußerst nahe an den Kondensator-Elektroden, so daß praktisch keine Verbindungsleitungen gegeben sind, die Störstrahlungen empfangen und zur ungewollten Auslösung der Zündbrücke führen können. Andererseits kann eine lange Zündbrücke ausgebildet werden, so daß fertigungsbedingte Kurzschlüsse sicher vermieden sind.

Vorteilhafte Ausgestaltungen der erfindungsgemäßen Lösung ergeben sich aus nachfolgender Beschreibung von bevorzugten Ausführungsbeispielen. Es zeigt.
Fig. 1 ein Anzündbauteil in der üblichen Bauweise einer Anzündpille,
Fig. 2 im Schnitt ein erfindungsgemäß ausgestaltetes Anzündbauteil mit Integration des SchutzKondensators in den Grundkörper für die Halterung der Anschlußdrähte,
Fig. 3 in Aufsicht gemäß Pfeilangabe 111-111 das Ausführungsbeispiel anch Fig. 2,
Fig. 4 und
Fig. 5 abgewandelte Ausführungsbeispiele für die Integration eines Schutzkondensators in den Grundkörper nach Fig. 2,
Figur 6 einen Schnitt eines weiteren Ausführungsbeispiels der Erfindung,
Figur 7 eine Aufsicht in Richtung der Pfeile VII-VII nach Figur 6,
Figur 8 eine Alternative zum Ausführungsbeispiel nach Figur 6,
Figur 9 eine Aufsicht in Richtung der Pfeile IX-IX nach Figur 8,
Figur 10, 11, 12 Alternativen zu dem Ausführungsbeispiel nach Figur 6 und Figur 8,
Figur 13 eine Weiterbildung der Ausführungsbeispiele und
Figur 14 deren Ersatzschaltbild.

Eine Anzündpille weist einen Grundkörper(1) auf, an dem ein Isolierkörper(2) angeordnet ist. Durch den Grundkörper (1) sind Anschlußdrähte(3,4) geführt, welche an Lötstellen(5,6) mit einem Zünddraht(7) verbunden sind, der von dem Isolierkörper(2) getragen ist.

Der Zünddraht(7) und der Isolierkörper(2) sind in Anzündsätze(8,9) eingebettet, die eine Schutzlackschicht (10) umschließt. Bei den im folgenden beschriebenen Ausführungsbeispielen sind die Anzündsätze nicht näher dargestellt.

Beim Ausführungsbeispiel nach den Figuren 2 bis 5 ist der scheibenförmige Grundkörper(1) nicht aus Glas, sondern aus einer Keramik mit geeigneten dielektrischen Eigenschaften hergestellt. Auf die Unterseite des Grundkörpers(1) ist ein elektrisch leitender Kondensatorbelag(11) aufgebracht. An der gegenüberliegenden Oberseite ist ein Kondensatorbelag(12) vorgesehen. Auf diesen ist der Isolierkörper(2) aufgebracht. Der Isolierkörper(2) trägt die Zündbrücke (7), die ein Zünddraht ist oder aus Widerstandspaste auf den Isolierkörper(2) aufgetragen ist.

Die Anschlußdrähte(3,4) ragen bis knapp über die Zündbrücke(7) (vgl. Figur 2). Der Anschlußdraht(3) ist mit dem Kondensatorbelag(11) der Unterseite und dem einen Ende der Zündbrücke(7) elektrisch leitend verbunden. Gegenüber dem Kondensatorbelag(12) ist er elektrisch isoliert. Entsprechend ist der Anschlußdraht(4) mit der Zündbrücke(7) und dem Kondensatorbelag(12) der Oberseite elektrisch leitend verbunden; jedoch gegenüber dem Kondensatorbelag(11) isoliert. Der Grundkörper(1) bildet damit nicht nur die stabile Durchführung für die Anschlußdrähte (3,4) und die Halterung für den Isolierkörper(2) mit der Zündbrücke(7), sondern durch seine Kondensatorbeläge(11,12) zugleich einen elektrischen Kondensator, der elektrisch der Zündbrücke (7) parallelgeschaltet ist.

Da die Zündbrücke(7) direkt mit den Anschlußdrähten(3,4) verbunden ist, an die außerdem die Kondensatorbeläge (11,12) direkt angeschlossen sind, sind einerseits nur wenige Verbindungsstellen nötig. Andererseits liegt der Kondensator räumlich äußerst dicht bei der Zündbrücke(7), so daß Störspannungseinstrahlungen zwischen den Kondensatorbelägen(11,12) und der Zündbrücke (7) nicht erfolgen können.

Bei den Ausgestaltungen nach den Figuren 4 und 5 sind zur Erhöhung der Kapazität im Grundkörper(1) mehrere Kondensatorbeläge(11,12) vorgesehen, wodurch ein Stapelkondensator entsteht. Durch Hintereinanderschalten einer entsprechenden Anzahl von Einzelelementen läßt sich eine gewünschte Kapazität erreichen.

Um eine L-C-L-Schutzschaltung zu erhalten, lassen sich auf die Anschlußdrähte(3,4) Röhrchen aus einem Ferritmaterial aufstecken (vgl. Figuren 13 und 14).

Bei den Ausführungsbeispielen nach den Figuren 6 bis 13 ist anstelle des Isolierkörpers(2) und der Kondensatorbeläge(11,12) des Grundkörpers(1) ein handelsübliches Einchip-Kondensator-Bauelement(13) vorgesehen. Zwischen dessen Kondensatorbelägen(11,12) verläuft der Zünddraht(7). Als Zündbrücke kann auch auf das Bauelement(13) eine Widerstandspaste aufgetragen sein.

Beim Ausführungsbeispiel nach Figur 6 und 7 ist das Bauelement(13) liegend auf dem Grundkörper(1) angeordnet. Es genügt hier je eine Löt- oder Schweißverbindung zum Verbinden des Anschlußdrahtes(3) mit dem Kondensatorbelag (11) und dem einen Ende der Zündbrücke(7) sowie zum Verbinden des Anschlußdrahtes(4) mit dem Kondensatorbelag(12) und dem anderen Ende der Zündbrücke(7).

Beim Ausführungsbeispiel nach den Figuren 8 und 9 ist das Bauelement(13) auf dem Grundkörper(1) stehend angeordnet. Das Bauelement(13) kann mit dem Grundkörper(1) verklebt sein.

Bei den Ausführungen nach den Figuren 6, 7, 8, 9 und 11 erstreckt sich die Zündbrücke(7) an einer der großen Oberflächen des Bauelements(13), wobei es nach Figur 11 Z-förmig verlegt ist. Bei der Ausführung nach Figur 10 verläuft die Zündbrücke(7) auf der dem Grundkörper(1) abgewandten Stirnseite des Bauelements(13). Beim Ausführungsbeispiel nach Figur 12 erstreckt sich die Zündbrücke(7) von der einen Seite über die Stirnkante zur anderen Seite des Bauelements(13).

Auch bei dieser Ausführung ist der Kondensator unmittelbar bei der Zündbrücke(7) angeordnet. Das Kondensator-Bauelement(13) übernimmt zugleich die Funktion des Isolierkörpers(2). Günstig ist hier zusätzlich, daß bei der Herstellung des Anzündbauteils auf ein handelsübliches Kondensator-Bauelement(13) zurückgegriffen werden kann.

Nach der Ausführung entsprechend Figur 13 sind auf die Anschlußdrähte(3,4) R öhrchen(14,15) aus einem Ferritmaterial aufgeschoben. Dadurch entsteht eine L-C-L-Schutzbeschaltung der Zündbrücke(7). Das Ersatzschaltbild dieser Schutzbeschaltung zeigt Figur 14.

## Patentansprüche

1. Anzündbauteil mit einem Grundkörper (1) zur Halterung elektrischer Anschlußdrähte (3, 4) für eine Zündbrücke (7) und einen dieser parallelgeschalteten Kondensatoren, dadurch gekennzeichnet, daß der Kondensator in oder unmittelbar auf dem Grundkörper (1) selbst ausgebildet bzw. angeordnet ist und die Zündbrücke (7) direkt auf dem Kondensator angeschlossen ist.

2. Anzündbauteil nach Anspruch 1, dadurch gekennzeichnet, daß zwischen der Zündbrücke (7) und dem Grundkörper (1) ein Isolierkörper (2) angeordnet ist, durch den die an die Kondensator-Beläge (11,12) auf dem oder in dem Grundkörper (1) angeschlossenen Anschlußdrähte (3, 4) sich erstrecken.

3. Anzündbauteil nach Anspruch 1, dadurch gekennzeichnet, daß auf dem Grundkörper (1) zwischen den Aschlußdrähten (3, 4) ein Chipkondensator-Bauelement (13) angeschlossen ist, zwischen dessen Belägen (11, 12) die Zündbrücke (7) sich erstreckt.

4. Anzündbauteil nach einem der vorangehenden Ansprüche, dadurch gekennzeichnet, daß die vom Grundkörper (1) gehalterten Anschlußdrähte (3, 4) Ferrit-Röhrchen (14, 15) tragen.

## Claims

1. An ignition component part with a base body (1) for the retention of electrical connecting wires (3, 4) for an igniting bridge (7) and a capacitor connected in parallel with this, characterised in that the capacitor is formed or respectively arranged in or directly on the base body (1) itself and the igniting bridge (7) is connected directly on the capacitor.

2. An ignition component part according to Claim 1, characterised in that arranged between the igniting bridge (7) and the base body (1) is an insulating body (2) through which there extend the connecting wires (3, 4) connected to the capacitor (11, 12) on or in the base body (1).

3. An ignition component part according to claim 1, characterised in that connected on the base body (1) between the connecting wires (3, 4) is a chip-capacitor component part (1), between the plates (11, 12) of which the igniting bridge (7) extends.

4. An ignition component part according to one of the preceding claims, characterised in that the connecting wires (3, 4) held by the base body (10) carry ferrite tubes (14, 15).

## Revendications

1. Composant d'allumage comportant un corps de base (1) destiné à maintenir les fils de liaison électrique (3, 4) pour un pont d'allumage (7) et un condensateur parallèle à ce dernier, caractérisé en ce que le condensateur est formé dans ou disposé directement sur le corps de base (1) lui-même et le pont d'allumage (7) est relié directement au condensateur.

2. Composant d'allumage selon la revendication 1, caractérisé en ce que, entre le pont d'allumage (7) et le corps de base (1) est disposé un corps isolant (2), à travers lequel s'étendent les fils de liaison (3, 4) reliés aux couches (11, 12) du condensateur sur ou dans le corps de base (1).

3. Composant d'allumage selon la revendication 1, caractérisé en ce que, entre les fils de liaison (3, 4) sur le corps de base (1), est relié un condensateur- puce (13) entre les couches (11, 12) duquel s'étend le pont d'allumage (7).

4. Composant d'allumage selon l'une quelconque des revendications précédentes, caractérisé en ce que les fils de liaison (3, 4) supportés par le corps de base (1) portent des petits tubes de ferrite (14, 15).
